# FASCICULE DE BREVET EUROPEEN

(11) **EP 1 188 991 B1**
(45) Date de publication et mention de la délivrance du brevet: **07.04.2004**
(21) Numéro de dépôt: 01402349.3
(22) Date de dépôt: 12.09.2001
(51) Int. Cl.: F24D 19/10

(54) **Vanne distributrice hydraulique pour système de production d'eau chaude de chauffage et d'eau chaude sanitaire**
Hydraulisches Verteilerventil für kombinierte Heizungsanlage
Hydraulic distribution valve for a mixed heating system

(30) Priorité: 14.09.2000 FR 0011720
(43) Date de publication de la demande: 20.03.2002
(73) Titulaire: CHAFFOTEAUX ET MAURY, 78400 Chatou (FR)
(72) Inventeur: Thomas, Jean-Yves, 22950 Tregueux (FR); Varin, Philippe, 22960 Pledran (FR); Pinel, Pascal, 22960 Pledran (FR)
(74) Mandataire: Bérogin, Francis

(56) Documents cités:
- EP-A- 0 466 010
- EP-A- 0 797 057
- EP-A- 0 945 687
- EP-A- 0 981 031

## Description

La présente invention est relative aux vannes distributrices hydrauliques (V.D.H) utilisées dans les systèmes de production d'eau chaude de chauffage et d'eau chaude sanitaire.

Les systèmes de production d'eau chaude de chauffage et d'eau chaude sanitaire comportent généralement :
- une conduite d'entrée d'eau froide sanitaire reliée à un circuit eau froide ;
- un brûleur à combustible fluide transférant de la chaleur vers un échangeur thermique principal relié d'une part, au circuit d'eau froide et d'autre part à un circuit primaire d'eau chaude ;
- une conduite de sortie d'eau chaude sanitaire reliée à un échangeur de chaleur sanitaire interposé entre le circuit eau froide et le circuit primaire d'eau chaude ;
- une vanne distributrice hydraulique permettant de sélectionner, soit le mode de fonctionnement sanitaire, soit le mode de fonctionnement chauffage du système de production, mode dans lequel le circuit primaire d'eau chaude est relié à un circuit de chauffage comprenant au moins un radiateur lui-même relié au circuit d'eau froide, la vanne comprenant un axe lié à un train de clapets ouvrant et fermant des orifices situés dans le circuit primaire d'eau chaude ;
- un moteur hydraulique comprenant une enceinte divisée, par une membrane, en une chambre amont et une chambre aval, la chambre amont étant soumise à la pression régnant dans la conduite d'entrée d'eau froide, en amont de moyens de restriction positionnés dans le circuit eau froide provoquant, lors du passage de l'eau froide, une différence de pression dans la conduite d'entrée, et la chambre aval étant en communication fluidique avec les moyens de restriction pour être soumise à la pression régnant dans la conduite d'entrée d'eau froide, en aval desdits moyens, ladite membrane étant déplaçable sous l'effet de la différence de pression existant entre lesdites deux chambres amont et aval et, le déplacement de la membrane étant transmis à l'axe de la vanne ;
- une alimentation en combustible fluide qui délivre une quantité de combustible asservie au passage d'eau froide dans la conduite d'entrée d'eau froide et commandée par l'intermédiaire des déplacements de la membrane.

Dans ce type de conception usuelle des systèmes de production de chauffage, les chambres des vannes distributrices hydrauliques sont reliées aux moyens de restriction de la conduite d'entrée d'eau froide, qui sont chargés d'élaborer la différence de pression, et en amont de ces moyens, à l'aide de canalisations ou conduites disposant de leurs moyens de connexion et de leurs moyens d'étanchéité.

Les documents EP 0 945 687 A1 et EP 0 466 010 A1 montrent des vannes distributrices hydrauliques typique

La vanne distributrice hydraulique constitue l'un des éléments majeurs du système de production de chauffage. Elle en constitue donc un noeud de connexion entre les différents circuits et éléments, noeud à partir duquel les différents circuits sont mis en relation en fonction de l'état de fonctionnement du système de production de chauffage.

Il en résulte que les liaisons entre les autres éléments du système de production de chauffage mettent également en oeuvre des moyens de connexion et d'étanchéité. En particulier, la liaison entre les circuits sanitaire et chauffage, l'échangeur et le circulateur utilise des conduites, notamment de cuivre ou analogue, et des joints pour relier l'ensemble de ces pièces.

L'inconvénient majeur de ce type de montage entre la vanne et les autres éléments du système de production de chauffage réside principalement dans le fait qu'il est intrinsèquement générateur de fuites (usure des joints, influence des vibrations qui risquent de générer un desserrage des organes de fixation, coefficient de dilatation thermique différent entre les divers éléments ...). De plus, lors des opérations de maintenance préventive ou curative sur le système de production de chauffage, la complexité des moyens de connexion et leur technologie entre les éléments nuisent aux opérations de montage et/ou de démontage, l'accès à un des éléments pouvant être conditionné par l'emplacement d'un autre par exemple.

La présente invention vise donc à pallier les inconvénients en proposant une vanne distributrice hydraulique qui simplifie les connexions entre les divers éléments constituant le système de production de chauffage en vue d'optimiser sa maintenance, pour réduction des coûts.

A cet effet, la vanne distributrice hydraulique se caractérise en ce qu'elle comporte sensiblement un premier et second corps dont des premières extrémités sont reliées respectivement au retour du circuit chauffage et à la conduite d'entrée d'eau froide et des secondes extrémités sont reliées respectivement au moteur hydraulique, entraînant le train de clapet entre deux sièges ouvrant et fermant des orifices situés au sein de la vanne et déterminant soit le mode de fonctionnement sanitaire, soit le mode de fonctionnement chauffage, et à un système générateur de différence de pression comportant les moyens de restriction, ledit système comportant une enveloppe pourvue d'une part, d'au moins deux prises de pression connectées respectivement aux chambres amont et aval de l'enceinte du moteur hydraulique et d'autre part, d'un orifice de départ vers l'échangeur sanitaire, l'orifice de retour de l'échangeur sanitaire étant positionné sur un troisième corps transversal par rapport aux premier et second corps et débouchant dans ledit premier corps, ce dernier étant également pourvu d'un orifice pour la sortie du circuit chauffage, les trois corps et l'enveloppe du système générateur et les orifices étant venus de moulage d'une seule pièce.

Grâce à ces dispositions, l'ensemble des tubulures de liaison entre le système générateur de différence de pression, le moteur hydraulique, les orifices est supprimé.

Dans des modes de réalisation préférés de l'invention, on peut éventuellement avoir recours en outre à l'une et/ou à l'autre des dispositions suivantes :
- l'axe du train de clapet est parallèle aux axes des prises de pression du système générateur de différence de pression ;
- la liaison entre la seconde extrémité du second corps et le moteur hydraulique est réalisée par les deux prises de pression de l'enveloppe du système générateur de différence de pression ;
- au moins un corps à orifice de ladite vanne est pourvu d'un système de connexion à épingle ;
- la liaison entre les prises de pression du système générateur de différence de pression et le moteur hydraulique est réalisée à l'aide d'un unique système de connexion à épingle ;
- le moteur hydraulique comporte d'une part, une virole de connexion au premier corps et d'autre part, l'enceinte dont la chambre amont est reliée au système générateur de différence de pression grâce à une conduite venue de fabrication avec la chambre amont, cette conduite traversant la chambre aval dans une zone située en périphérie de ladite membrane ;
- la virole de connexion au premier corps est pourvue d'une ouverture permettant le passage d'un capteur de détection de la course et/ou de la position du train de clapet au sein du premier corps ;
- les orifices de départ et de retour de l'échangeur sanitaire comportent un siège permettant le montage d'un joint auto centreur et auto étanche ;
- le train de clapet situé à l'intérieur du premier corps comporte un dispositif d'étanchéité et de protection d'axe, comprenant un manchon ;
- les moyens de restriction comportent au sein de l'enveloppe du système générateur de différence de pression :
   - au moins un clapet en regard d'un siège de clapet ;
   - au moins un orifice calibré au voisinage du siège du clapet permettant de créer en amont du clapet une surpression qui actionne le clapet qui permet de limiter la surpression et d'obtenir le débit nécessaire, les prises de pression s'effectuant au niveau de l'enveloppe de part et d'autre du siège du clapet ;
   - au moins un organe limiteur de débit d'eau positionné en amont dudit clapet ;
   - au moins un filtre positionné en amont dudit organe limiteur de débit.

D'autres caractéristiques et avantages de l'invention apparaîtront au cours de la description suivante d'une de ses formes de réalisation, donnée à titre d'exemple non limitatif, en regard des dessins joints.

Sur les dessins :
- la figure 1 illustre schématiquement les divers éléments d'une installation de système de production d'eau chaude de chauffage et d'eau chaude sanitaire ;
- la figure 2 est une vue en perspective et en éclaté de la vanne distributrice objet de l'invention, dans son environnement ;
- la figure 3 est une vue en coupe et en élévation verticale de la vanne distributrice hydraulique selon l'invention ;
- la figure 4 est une vue en perspective de la tête de la vanne hydraulique représentée en figure 3 ;
- la figure 5 est une vue en coupe et en élévation latérale des moyens de restriction équipant la vanne distributrice hydraulique objet de l'invention ;
- la figure 6 est une vue en perspective de la vanne distributrice hydraulique selon un autre angle d'orientation.

On a représenté à la figure 1, un système de production d'eau chaude de chauffage et d'eau chaude sanitaire qui comporte généralement :
- une conduite d'entrée d'eau froide 1 reliée à un circuit eau froide permettant d'admettre dans l'installation de l'eau du réseau d'adduction, en vue de son utilisation en tant qu'eau chaude sanitaire qui est consommée par l'utilisateur ou en tant qu'eau pour le chauffage central. Dans ce dernier cas, l'eau destinée au chauffage central est admise une fois lors du remplissage du système de production de chauffage, et on procède que de façon très épisodique à des appoints, surtout pour maintenir la pression d'utilisation. Cette eau est dirigée vers un échangeur thermique principal 3, communément appelé « corps de chauffe », relié d'une part, au circuit amont d'eau froide 4 et d'autre part à un circuit primaire d'eau chaude 5, en aval. Cet échangeur thermique principal est positionné dans le flux des gaz de combustion provenant d'un brûleur 2 de manière à échanger la chaleur sensible des gaz de combustion en direction du fluide en circulation dans l'échangeur 3 ;
- le brûleur 2 est alimenté en gaz grâce à une alimentation 6 qui délivre une quantité de combustible notamment asservie à la quantité d'eau froide passant dans la conduite d'entrée d'eau froide 1, lors du fonctionnement en mode sanitaire. En aval de l'échangeur thermique principal 3, le circuit hydraulique se divise en plusieurs branches 7, 8, 9 chacune d'entre elles étant utilisée en fonction du type de fonctionnement de l'installation ;
- la première branche 7 constitue un by-pass entre l'amont et l'aval de l'échangeur thermique principal 3 ;
- les seconde 8 et troisième 9 branches du circuit hydraulique sont respectivement utilisées lors du fonctionnement du mode sanitaire et du mode chauffage du système de production.

On décrira successivement chacune des seconde 8 et troisième 9 branches du circuit hydraulique.

La seconde branche 8 se décompose de la manière suivante :

En sortie de l'échangeur de chaleur principal 3, une première bifurcation est réalisée par l'intermédiaire d'une conduite de sortie d'eau chaude 11 vers un échangeur de chaleur sanitaire 12 interposé entre le circuit eau froide 1 et le circuit primaire d'eau chaude 5.

Cet échangeur de chaleur sanitaire 12 permet de transférer des calories issues du circuit primaire eau chaude 5 qui traverse l'échangeur de chaleur principal 3 vers le circuit d'eau chaude sanitaire 13. Ce circuit 13 comporte la conduite d'entrée eau froide 1 qui traverse des moyens de restriction 16, (le fonctionnement sera explicité plus en détail plus loin dans la présente description), et une vanne distributrice hydraulique 14 permettant de sélectionner, soit le mode de fonctionnement sanitaire, soit le mode de fonctionnement chauffage du système de production.

En mode de fonctionnement sanitaire, la vanne hydraulique 14 qui est pilotée par l'intermédiaire d'un moteur hydraulique 15, lui-même commandé par les moyens de restriction 16, permet d'une part de boucler le circuit hydraulique provenant du circuit primaire eau chaude 5 et d'autre part, de mettre en relation via les moyens de restriction 16, la conduite d'entrée sanitaire 1 avec le circuit d'utilisation sanitaire 13, après passage dans l'échangeur sanitaire 12.

La troisième branche 9 se décompose de la manière suivante :

En sortie de l'échangeur de chaleur principal 3, une seconde bifurcation est réalisée par l'intermédiaire d'une seconde conduite de sortie d'eau chaude 11' vers au moins un radiateur 17 lui-même relié à la vanne hydraulique distributrice 14 à l'amont de l'échangeur principal 3 par l'intermédiaire d'une conduite 18. De manière connue, le circuit de chauffage primaire comporte en série un circulateur 10, ou autrement appelé accélérateur ou pompe, ainsi qu'un vase d'expansion 19 chargé d'absorber les variations de pression dues au changement des paramètres physico-chimiques du fluide en circulation.

On se reportera maintenant à la figure 2 qui représente notamment la vanne hydraulique distributrice 14, le moteur hydraulique 15 ainsi que les moyens de restriction 16.

La vanne hydraulique 14 constitue l'un des éléments essentiels du système de production d'eau chaude de chauffage et d'eau chaude sanitaire.

Obtenue par une technique de moulage d'une matière plastique, telle que notamment des polymères, choisis notamment parmi les polyoxyphénylènes chargés à 30 % de fibres de verre, pour lui conférer à la fois de la légèreté, de la robustesse, elle se présente sous la forme d'un produit monobloc. Le polymère pourrait être également choisi parmi les polyamides, ou des mélanges de polymères.

La vanne comporte sensiblement un premier corps 20 et un second corps 21, notamment cylindrique, reliés par une paroi frontale venue de fabrication. Chacun des corps 20 et 21 dispose en leurs extrémités d'orifices, nécessaires à la fois, à la connexion de ladite vanne aux conduites du système de production d'eau chaude sanitaire et d'eau chaude de chauffage et aux autres éléments complémentaires à l'installation. Le second corps 21 est pourvu d'un orifice permettant à l'utilisateur d'effectuer des compléments en eau, cet orifice venu de fabrication avec le reste du corps de la vanne 14 comporte un moyen de connexion rapide à épingle.

Ainsi, des premières extrémités 22, 23 des premier et second corps sont reliées respectivement au retour du circuit chauffage 18 et à la conduite d'entrée d'eau froide 1 et des secondes extrémités 24, 25 sont reliées respectivement au moteur hydraulique 15, entraînant un train de clapet 26 entre deux sièges 27, 28 ouvrant et fermant des orifices situés au sein de la vanne 14 et déterminant soit le mode de fonctionnement sanitaire, soit le mode de fonctionnement chauffage et à un système générateur de différence de pression 29 comportant les moyens de restriction 16.

Les orifices destinés à être connectés à des conduites de fluide comportent chacun au moins un épaulement 30 venu de fabrication par moulage. Ces épaulements 30 constituent des sièges pour joint notamment torique, ceux-ci coopérant au niveau de portées cylindriques venant d'embout de connexion (non représenté sur les figures). Ces embouts de connexion réalisés par des techniques de décolletage ou autres disposent d'une partie cylindrique sensiblement au diamètre du joint torique, sur laquelle est positionnée une collerette qui délimite une rainure avec une seconde partie cylindrique coaxiale à la précédente et dont le diamètre correspond sensiblement au diamètre interne de l'un des épaulements desdits orifices.

La rainure réalisée sur l'embout de connexion, lorsque l'embout est emmanché dans l'orifice et que l'étanchéité est obtenue par la présence du joint torique, se trouve en regard d'un canal 31 tangent audit orifice. Ce canal permet le passage d'une épingle métallique sensiblement de forme β. Le profil de cette épingle permet de verrouiller axialement la position de l'embout dans son orifice.

La seconde extrémité 25 du second corps 21 coopère avec le système générateur de différence de pression 29. Cet organe 29 qui est représenté en détail à la figure 5 permet de générer une différence de pression consécutive au débit d'eau froide sanitaire.

Il comprend une enveloppe 33 sensiblement cylindrique venue de fabrication avec le second corps 21 et qui s'étend selon une direction sensiblement perpendiculaire par rapport au plan contenant les premier 20 et second 21 corps. Cette enveloppe 33 permet de relier ledit second corps 21 avec l'un des orifices 34 de connexion avec l'échangeur sanitaire 12. L'enveloppe 33 réalise un fourreau pour l'immobilisation des moyens de restriction 16.

L'immobilisation axiale des moyens de restriction 16 au sein du fourreau délimité par l'enveloppe 33 est obtenue par une technique similaire à l'immobilisation des embouts de connexion au sein de leurs orifices respectifs, c'est-à-dire par un système de fixation rapide par épingle 32.

Le système générateur de différence de pression 29 représenté en figure 5 dispose d'au moins un clapet 35 en regard d'un siège de clapet 36, au moins un orifice calibré 58 au voisinage du siège du clapet 36 permettant de créer en amont du clapet 35 une surpression qui actionne le clapet 35 qui permet de limiter la surpression et d'obtenir le débit nécessaire, des prises de pression 38, 39 s'effectuant au niveau de l'enveloppe 33 de part et d'autre du siège du clapet 36, au moins un organe limiteur de débit 40 d'eau positionné en amont dudit clapet 35, au moins un filtre 41' positionné en amont dudit organe limiteur de débit 40.

Le fonctionnement du système générateur de différence de pression est le suivant. Un débit d'eau sanitaire acheminé par la conduite d'eau sanitaire 1 chemine à l'intérieur du second corps 21 de la vanne hydraulique 14 et débouche au niveau d'une zone annulaire située à l'intérieur de l'alésage de l'enveloppe 33 sensiblement en amont du filtre 41' et d'un orifice calibré 58, positionné au voisinage du siège du clapet 36. Cet orifice permet de créer en amont du clapet 35 une surpression qui actionne le clapet 35 qui permet de limiter la surpression et d'obtenir le débit nécessaire.

En aval du siège du clapet 36 se situe une zone de moindre pression qui est reprise par un premier piquage 39 sensiblement radial à l'enveloppe 33.

De même, un second piquage 38 jouxtant le précédent et en relation avec la zone annulaire baignant l'amont du clapet 35 est réalisé sur le corps de l'enveloppe 33 et constitue avec le premier piquage, les prises de pression nécessaires au fonctionnement du moteur hydraulique 15.

Par ailleurs, la vanne hydraulique distributrice 14 comporte un orifice de retour 41 de l'échangeur sanitaire 12 qui est positionné sur un troisième corps transversal 42 par rapport aux premier 20 et second 21 corps. Ce troisième corps 42, notamment de section droite circulaire, est venu de fabrication avec les précédents et débouche dans ledit premier corps 20, ce dernier étant également pourvu d'un orifice 43 pour la sortie du circuit chauffage. Cet orifice 43 forme un embout qui peut être connecté à la conduite correspondante du système de production d'eau sanitaire et de chauffage par un système de connexion rapide à épingle. Les orifices 34, 41 reliés à l'échangeur sanitaire 12 comportent une portée permettant l'immobilisation de joints 57 auto-centreurs et auto-étanches.

En se reportant maintenant à la figure 3, on distingue l'intérieur du premier corps 20 de la vanne 14 au sein de laquelle un train de clapet 26 dont l'une des extrémités est fixée à un clapet 44 à double contact, mobile entre deux sièges de clapet 27, 28, l'autre extrémité étant reliée au moteur hydraulique 15. Suivant la position du clapet à double contact par rapport aux sièges de clapet 27 et 28, ceci permet d'ouvrir et de fermer des orifices situés au sein de la vanne 14 et de déterminer soit le mode de fonctionnement sanitaire, soit le mode de fonctionnement chauffage.

Ainsi, sur la figure 1, le train de clapet 26 obture le siège de clapet 27 en relation avec le circuit de retour eau chaude de chauffage et met en contact thermique, grâce à 28, le circuit primaire eau chaude 5, grâce à l'échangeur sanitaire 12, avec le circuit sanitaire 13.

En figure 3 est représenté le mode de fonctionnement chauffage, le train de clapet 26 obture le siège 28 et libère le siège 27 ; le circuit eau chaude 5 en aval de l'échangeur principal 3, comprenant en série au moins un radiateur 17, est mis en relation avec l'orifice 43 de la vanne hydraulique 14 reliée par le biais de la conduite 18 à l'amont de l'échangeur principal 3 après passage dans le circulateur 10 (cf. figure 1).

Le train de clapet 26 permet en outre de délimiter dans la vanne 14 deux zones : une zone hors d'eau (partie supérieure de la vanne reliée au moteur hydraulique 15) et une zone en eau (zone inférieure de la vanne 14 comportant les premières extrémités 22, 23 des premier 20 et second 21 corps). Pour réaliser cette étanchéité entre les deux zones, on interpose un dispositif d'étanchéité et de protection d'axe 46, comprenant au moins un manchon 45 monté coaxial par rapport au train de clapet 26.

Le dispositif d'étanchéité et de protection d'axe 46 est complété par la présence d'une pluralité d'organes d'étanchéités, tels que notamment des joints toriques 60, des presse-étoupes 61 autour de l'axe du train de clapet 26, qui permettent de rendre hors d'eau la partie supérieure de la vanne 14.

Le moteur hydraulique représenté en coupe sur la figure 3 et en perspective sur la figure 4 comprend une enceinte 47 divisée, par une membrane 48, en une chambre amont 49 et une chambre aval 50, la chambre amont 49 étant soumise à la pression régnant dans la conduite d'entrée d'eau froide 1, en amont de moyens de restriction 16 positionnés dans le circuit eau froide provocant, lors du passage de l'eau froide, une différence de pression dans la conduite d'entrée, et la chambre aval 50 étant en communication fluidique avec les moyens de restriction 16 pour être soumise à la pression régnant dans la conduite d'entrée d'eau froide 1, en aval desdits moyens 16, ladite membrane 48 étant déplaçable sous l'effet de la différence de pression existant entre lesdites chambres 49, 50 amont et aval et, le déplacement de la membrane 48 étant transmis à l'axe 51 de la vanne 14 puis au train de clapet 26.

Par ailleurs (cf. figure 4), le moteur hydraulique 15 comporte d'une part, une virole de connexion 52 au premier corps 20 et d'autre part, l'enceinte 47 dont la chambre amont 49 est reliée au système générateur de différence de pression 29 grâce à une conduite 53 venue de fabrication avec la chambre amont 49, cette conduite 53 traversant la chambre aval 50 dans une zone située en périphérie de ladite membrane 48.

La conduite 53 reliée à la chambre amont 49 coopère avec la prise de pression 38 réalisée au niveau du système générateur 29 de différence de pression et plus particulièrement encore au niveau de la zone haute pression des moyens de restriction 16 lorsque la virole 52 du moteur hydraulique 15 est montée sur la vanne 14.

Une conduite 54 venue de fabrication avec la chambre aval 50 communique avec la prise de pression 39 dite de basse pression réalisée dans le système générateur 29, et plus précisément au niveau d'une zone en aval du clapet 35.

Comme on peut le remarquer sur la figure 2, l'axe 51 du train de clapet 26 est parallèle aux axes des prises de pression 38, 39 du système générateur de différence de pression 29, lorsque le moteur hydraulique est monté, par l'intermédiaire de la virole de connexion 52, sur le corps de la vanne 14, à l'aide d'un système de montage rapide à épingle.

La virole de connexion 52 est venue de fabrication avec l'enceinte 47 et est réalisée par une technique de moulage d'une matière plastique, similaire à celle utilisée pour la fabrication de la vanne 14. Cette virole 52 est munie d'une ouverture 55 permettant le passage d'un capteur 56 de détection de la course et/ou de la position du train de clapet 26 au sein du premier corps 20. Ce capteur 56 détecte le mouvement d'une partie en saillie positionnée à l'extrémité du train clapet 26 et en dessous de la partie d'axe reliée à la membrane 48.

En raison de la présence du dispositif d'étanchéité et de protection 46 du train de clapet 26 entre la zone inférieure et la zone supérieure de la vanne 14, et du dispositif d'étanchéité 59 présent sur l'axe 51 qui coopère avec la membrane 48 dans l'enceinte 47, il n'y a pas de risque de fuite au niveau de l'ouverture 55.

L'invention telle que décrite précédemment offre de multiples avantages :
- les systèmes de connexion rapide à épingle facilitent le montage et le démontage des divers éléments sur la vanne, ce qui représente un gain de temps appréciable lors des opérations de maintenance ;
- il est aisé de changer des pièces de l'installation, sans risque d'erreur au montage, car il devient possible d'incorporer des détrompeurs au système de connexion rapide.

## Revendications

1. Vanne distributrice hydraulique (V.D.H) utilisée dans un système de production d'eau chaude de chauffage et d'eau chaude sanitaire, ledit système comprenant :
- une conduite d'entrée d'eau froide (1) reliée à un circuit eau froide ;
- un brûleur (2) à combustible fluide transférant de la chaleur vers un échangeur thermique principal (3) relié d'une part, au circuit d'eau froide (4) et d'autre part à un circuit primaire d'eau chaude (5) ;
- une conduite de sortie d'eau chaude (13) sanitaire reliée à un échangeur de chaleur sanitaire (12) interposé entre le circuit eau froide (4) et le circuit primaire d'eau chaude (5) ;
- une vanne distributrice hydraulique (14) permettant de sélectionner, soit le mode de fonctionnement sanitaire, soit le mode de fonctionnement chauffage du système de production, mode dans lequel le circuit primaire d'eau chaude (5) est relié à un circuit de chauffage comprenant au moins un radiateur (17) lui-même relié au circuit d'eau froide (4), la vanne comprenant un axe (51) lié à un train de clapets (26) ouvrant et fermant des orifices situés dans le circuit primaire d'eau chaude (5) ;
- un moteur hydraulique (15) comprenant une enceinte (47) divisée, par une membrane (48), en une chambre amont (49) et une chambre aval (50), la chambre amont (49) étant soumise à la pression régnant dans la conduite d'entrée d'eau froide (1), en amont de moyens de restriction (16) positionnés dans le circuit eau froide provoquant, lors du passage de l'eau froide, une différence de pression dans la conduite d'entrée (1), et la chambre aval (50) étant en communication fluidique avec les moyens de restriction (16) pour être soumise à la pression régnant dans la conduite d'entrée d'eau froide (1), en aval desdits moyens, ladite membrane (48) étant déplaçable sous l'effet de la différence de pression existant entre lesdites deux chambres amont (49) et aval (50) et, le déplacement de la membrane (48) étant transmis à l'axe (51) de la vanne (14) ;
- une alimentation en combustible (6) fluide qui délivre une quantité de combustible asservie au passage d'eau froide dans la conduite d'entrée d'eau froide (1) par l'intermédiaire des déplacements de la membrane (48) ;
ladite vanne (14) étant **caractérisée en ce qu'**elle comporte sensiblement un premier (20) et second corps (21) dont des premières extrémités (22, 23) sont reliées respectivement au retour du circuit chauffage et à la conduite d'entrée d'eau froide (1) et des secondes extrémités (24, 25) sont reliées respectivement au moteur hydraulique (15), entraînant le train de clapet (26) entre deux sièges (27, 28) ouvrant et fermant des orifices situés au sein de la vanne et déterminant soit le mode de fonctionnement sanitaire, soit le mode de fonctionnement chauffage, et à un système générateur de différence de pression (29) comportant les moyens de restriction (16), ledit système (29) comportant une enveloppe (33) pourvue d'une part, d'au moins deux prises (38, 39) de pression connectées respectivement aux chambres amont (49) et aval (50) de l'enceinte (47) du moteur hydraulique (15) et d'autre part, d'un orifice de départ (34) vers l'échangeur sanitaire (12), l'orifice de retour (41) de l'échangeur sanitaire (12) étant positionné sur un troisième corps transversal (42) par rapport aux premier (20) et second (21) corps et débouchant dans ledit premier corps (20), ce dernier étant également pourvu d'un orifice (43) pour la sortie du circuit chauffage, les trois corps (20, 21, 42), l'enveloppe (33) du système générateur (29) et les orifices étant venus de moulage d'une seule pièce.

2. Vanne hydraulique selon la revendication 1, dans laquelle l'axe (51) du train de clapet (26) est parallèle aux axes des prises de pression (38, 39) du système générateur de différence de pression (29).

3. Vanne hydraulique selon l'une des revendications 1 ou 2, dans laquelle la liaison entre la seconde extrémité (25) du second corps (21) et le moteur hydraulique (15) est réalisée par les deux prises (38, 39) de pression de l'enveloppe (33) du système générateur de différence de pression (29).

4. Vanne hydraulique selon l'une quelconque des revendications 1 à 3, dans laquelle au moins un corps (20, 21, 42) à orifice de ladite vanne (14) est pourvu d'un système de connexion à épingle.

5. Vanne hydraulique selon l'une quelconque des revendications 1 à 4, dans laquelle la liaison entre les prises de pression (38, 39) du système générateur de différence de pression (29) et le moteur hydraulique (15) est réalisée à l'aide d'un unique système de connexion à épingle.

6. Vanne hydraulique selon l'une quelconque des revendications 1 à 5, sur laquelle est directement monté le moteur hydraulique (15) comportant d'une part, une virole de connexion (52) au premier corps (20) et d'autre part, l'enceinte (47) dont la chambre amont (49) est reliée au système générateur de différence de pression (29) grâce à une conduite (53) venue de fabrication avec la chambre amont (49), cette conduite (53) traversant la chambre aval (50) dans une zone située en périphérie de ladite membrane (48).

7. Vanne hydraulique selon la revendication 6, dans laquelle la virole de connexion (52) au premier corps (20) est pourvue d'une ouverture (55) permettant le passage d'un capteur (56) de détection de la course et/ou de la position du train de clapet (26) au sein du premier corps (20).

8. Vanne hydraulique selon l'une quelconque des revendications 1 à 7, dans laquelle les orifices de départ (34) et de retour (41) de l'échangeur sanitaire (12) comportent un siège permettant le montage d'un joint auto centreur et auto-étanche (57).

9. Vanne hydraulique selon l'une quelconque des revendications 1 à 8, dans laquelle le train de clapet (26) situé à l'intérieur du premier corps (20) comporte un dispositif d'étanchéité et de protection d'axe (46), comprenant notamment un manchon (45).

10. Vanne hydraulique selon l'une quelconque des revendications 1 à 9, dans laquelle les moyens de restriction (16) comportent au sein de l'enveloppe (33) du système générateur de différence de pression (29) :
- au moins un clapet (35) en regard d'un siège de clapet (36),
- au moins un orifice calibré (58) au voisinage du siège du clapet (36) permettant de créer en amont du clapet (35) une surpression qui actionne le clapet (35) qui permet de limiter la surpression et d'obtenir le débit nécessaire,
- des prises de pression (38, 39) s'effectuant au niveau de l'enveloppe (33) de part et d'autre du siège du clapet (36),
- au moins un organe limiteur de débit (40) d'eau positionné en amont dudit clapet (35),
- au moins un filtre (41') positionné en amont dudit organe limiteur de débit (40).

## Patentansprüche

1. Hydraulisches Verteilerventil für ein System zur Erzeugung von Heizungsheißwasser und heißem Brauchwasser, das folgendes umfasst:
- eine Kaltwassereintrittsleitung (1), die mit einem Kaltwasserkreis verbunden ist;
- einen Brenner (2) für fließfähigen Brennstoff, der Wärme zu einem Hauptwärmetauscher (3) überträgt, der einerseits mit dem Kaltwasserkreis (4) und andererseits mit einem Heißwasserprimärkreis (5) verbunden ist ;
- eine Austrittsleitung (13) für heißes Brauchwasser, die mit einem Brauchwasser-Wärmetauscher (12) verbunden ist, der zwischen den Kaltwasserkreis (4) und den Heißwasserprimärkreis (5) eingesetzt ist;
- ein hydraulisches Verteilerventil (14), das die Wahl entweder des Brauchwasserbetriebsmodus oder des Heizungsbetriebsmodus des Erzeugungssystems gestattet, wobei in diesem Modus der Heißwasserprimärkreis (5) mit einem Heizkreis verbunden ist, der mindestens einen Heizkörper (17) umfasst, der seinerseits mit dem Kaltwasserkreis (4) verbunden ist, wobei das Ventil eine Achse (51) aufweist, die mit einem Ventilzug (26) verbunden ist, der im Heißwasserprimärkreis (5) gelegene Öffnungen öffnet und schließt;
- einen hydraulischen Motor (15), der eine Zelle (47) aufweist, die durch eine Membran (48) in eine stromauf gelegene Kammer (49) und in eine stromab gelegene Kammer (50) geteilt wird, wobei die stromauf gelegene Kammer (49) dem Druck ausgesetzt ist, der in der Kaltwassereintrittsleitung (1) stromauf von im Kaltwasserkreis angeordneten Drosselmitteln (16) herrscht, die bei Durchgang des Kaltwassers eine Druckdifferenz in der Eintrittsleitung (1) erzeugen, und die stromab gelegene Kammer (50) in Fluidverbindung mit den Drosselmitteln (16) ist, um dem Druck ausgesetzt zu sein, der in der Kaltwassereintrittsleitung (1) stromab dieser Mittel herrscht, wobei die Membran (48) unter der Wirkung der Druckdifferenz, die zwischen der stromauf gelegenen Kammer (49) und der stromab gelegenen Kammer (50) besteht, beweglich ist und die Bewegung der Membran (48) auf die Achse (51) des Ventils (14) übertragen wird;
- eine Versorgung (6) mit fließfähigem Brennstoff, die eine Brennstoffmenge liefert, die durch den Kaltwasserdurchgang in der Kaltwassereintrittsleitung (1) über die Bewegungen der Membran (48) gesteuert wird;
wobei dieses Ventil **dadurch gekennzeichnet ist, dass** es im wesentlichen einen ersten (20) und einen zweiten Körper (21) aufweist, von denen erste Enden (22, 23) mit der Rückleitung des Heizkreises bzw. mit der Kaltwassereintrittsleitung (1) verbunden sind und zweite Enden (24, 25) mit dem hydraulischen Motor (15), der den Ventilzug (26) zwischen zwei Sitzen (27, 28) mitnimmt, der im Inneren des Ventils gelegene Öffnungen öffnet und schließt und entweder den Brauchwasserbetriebsmodus oder den Heizungsbetriebsmodus festlegt, bzw. mit einem System (29) zur Erzeugung einer Druckdifferenz verbunden sind, das die Drosselmittel (16) umfasst, wobei dieses System (29) ein Gehäuse (33) aufweist, das einerseits mit mindestens zwei Druckanschlüssen (38, 39) versehen ist, die mit der stromauf gelegenen Kammer (49) bzw. mit der stromab gelegenen Kammer (50) der Zelle (47) des hydraulischen Motors (15) verbunden sind, und andererseits mit einer zum Brauchwasser-Wärmetauscher (12) führenden Abgangsöffnung (34), wobei die Rückleitungsöffnung (41) des Brauchwasser-Wärmetauschers (12) an einem quer zu dem ersten (20) und zweiten (21) Körper angeordneten dritten Körper (42) angeordnet ist und in den ersten Körper (20) mündet, wobei dieser ferner mit einer Öffnung (43) für den Austritt des Heizungskreises versehen ist, wobei die drei Körper (20, 21, 42), das Gehäuse (33) des Systems (29) zur Erzeugung einer Druckdifferenz und die Öffnungen aus einem einzigen Stück geformt sind.

2. Hydraulisches Ventil nach Anspruch 1, bei dem die Achse (51) des Ventilzugs (26) zu den Achsen der Druckanschlüsse (38, 39) des Systems (29) zur Erzeugung einer Druckdifferenz parallel ist.

3. Hydraulisches Ventil nach einem der Ansprüche 1 oder 2, bei dem die Verbindung zwischen dem zweiten Ende (25) des zweiten Körpers (21) und dem hydraulischen Motor (15) durch die beiden Druckanschlüsse (38, 39) des Gehäuses (33) des Systems (29) zur Erzeugung einer Druckdifferenz hergestellt wird.

4. Hydraulisches Ventil nach einem der Ansprüche 1 bis 3, bei dem mindestens ein eine Öffnung aufweisender Körper (20, 21, 42) des Ventils (14) mit einem Spangen-Verbindungssystem versehen ist.

5. Hydraulisches Ventil nach einem der Ansprüche 1 bis 4, bei dem die Verbindung zwischen den Druckanschlüssen (38, 39) des Systems (29) zur Erzeugung einer Druckdifferenz und dem hydraulische Motor (15) mit Hilfe eines einzigen Spangen-Verbindungssystems hergestellt wird.

6. Hydraulisches Ventil nach einem der Ansprüche 1 bis 5, auf dem der hydraulische Motor (15) direkt montiert ist, der einerseits einen Ring (52) zur Verbindung mit dem ersten Körper (20) und andererseits die Zelle (47) aufweist, deren stromauf gelegene Kammer (49) mit dem System (29) zur Erzeugung einer Druckdifferenz über eine zusammen mit der stromauf gelegenen Kammer (49) hergestellte Leitung (53) verbunden ist, wobei diese Leitung (53) die stromab gelegene Kammer (50) in einer am Umfang der Membran (48) gelegenen Zone durchquert.

7. Hydraulisches Ventil nach Anspruch 6, bei dem der Ring (52) zur Verbindung mit dem ersten Körper (20) mit einer Öffnung (55) versehen ist, die den Durchgang eines Fühlers (56) zur Erfassung der Bewegung und/oder der Stellung des Ventilzugs (26) im Inneren des ersten Körper (20) gestattet.

8. Hydraulisches Ventil nach einem der Ansprüche 1 bis 7, bei dem die Abgangsöffnung (34) und die Rückleitungsöffnung (41) des Brauchwasser-Wärmetauschers (12) einen Sitz aufweisen, der die Montage eines selbstzentrierenden und selbstdichtenden Dichtrings (57) gestattet.

9. Hydraulisches Ventil nach einem der Ansprüche 1 bis 8, bei dem der im Inneren des ersten Körpers (20) angeordnete Ventilzug (26) eine Dichtungs- und Achsenschutzvorrichtung (46) aufweist, die insbesondere eine Buchse (45) umfasst.

10. Hydraulisches Ventil nach einem der Ansprüche 1 bis 9, bei dem die Drosselmittel (16) im Inneren des Gehäuses (33) des Systems (29) zur Erzeugung einer Druckdifferenz folgendes umfassen:
- mindestens ein Ventil (35) gegenüber einem Ventilsitz (36),
- mindestens eine kalibrierte Öffnung (58) in Nähe des Ventilsitzes (36), die die Erzeugung eines Überdrucks stromauf des Ventils (35) gestattet, der das Ventil (35) betätigt, das die Begrenzung des Überdrucks und den Erhalt des erforderlichen Durchsatzes gestattet,
- Druckanschlüsse (38, 39) die auf Höhe des Gehäuses (33) zu beiden Seiten des Sitzes des Ventils (36) stattfinden,
- mindestens ein Wasserdurchsatz-Begrenzungsorgan (40), das stromauf des Ventils (35) angeordnet ist,
- mindestens ein Filter (41'), das stromauf des Durchsatzbegrenzungsorgans (40) angeordnet ist.

## Claims

1. Hydraulic distributor valve (H. D. V.) used in a hot water system for domestic hot water and heating, said system comprising:
- a cold water inlet pipe (1) connected to a cold water circuit;
- a gas-fired boiler (2) which transfers heat to a main heat exchanger (3) connected on the one hand to the cold water circuit (4) and on the other hand to a primary hot water circuit (5);
- a domestic hot water outlet pipe (13) linked to a domestic water heat exchanger (12) inter-connected between the cold water circuit (4) and the primary hot water circuit (5);
- a hydraulic distributor valve (14) enabling the system to be switched between the domestic water operating mode or the heating mode, in which mode the primary hot water circuit (5) is connected to a heating circuit incorporating at least one radiator(17), which is in turn connected to the cold water circuit (4), the valve comprising a stem (51) linked to a valve unit (26) opening and closing orifices disposed in the primary hot water circuit (5);
- a hydraulic motor (15) having an enclosure (47) divided by a membrane (48) into an upstream chamber (49) and a downstream chamber (50), the upstream chamber (49) being exposed to the pressure prevailing in the cold water inlet pipe (1), upstream of restriction means (16) disposed in the cold water circuit, which causes a difference in pressure in the cold water inlet pipe (1) circuit as the cold water passes through, and the downstream chamber (50) being in flow communication with the restriction means (16) so as to be subjected to the pressure prevailing in the cold water inlet pipe (1), downstream of said means, said membrane (48) being displaceable under the effect of the pressure difference prevailing between said two upstream (49) and downstream (50) chambers, and the displacement of the membrane (48) being transmitted to the stem (51) of the valve (14);
- a supply of combustible gas fuel (6) which delivers a quantity of fuel which is servo-controlled depending on the cold water passing through the cold water inlet pipe (1) by means of the displacements of the membrane (48);
said valve (14) being **characterised in that** it essentially comprises a first (20) and second (21) body, the first ends (22, 23) of which are connected respectively to the return of the heating circuit and to the cold water inlet pipe (1) and the second ends (24, 25) of which are connected respectively to the hydraulic motor (15), which drives the valve unit (26) between two seats (27, 28) opening and closing orifices disposed within the valve and determines whether the system is operating in domestic water mode or heating mode, and a pressure difference generator system (29) having restriction means (16), said system (29) having a casing (33) provided on the one hand with at least two pressure inlets (38, 39) connected respectively to the upstream (49) and downstream (50) chambers of the enclosure (47) of the hydraulic motor (15) and on the other hand an outlet orifice (34) to the domestic water heat exchanger (12), the return orifice (41) of the domestic water heat exchanger (12) being disposed on a third body (4) disposed transversely relative to the first (20) and second (21) bodies and opening into said first body (20), the latter also having an orifice (43) for the outlet of the heating circuit, the three bodies (20, 21, 42), the casing (33) of the generator system (29), and the orifices being integrally moulded in a single piece.

2. Hydraulic valve as claimed in claim 1, in which the stem (51) of the valve unit (26) is parallel with the axes of the pressure inlets (38, 39) of the pressure difference generator system (29).

3. Hydraulic valve as claimed in one of claims 1 or 2, in which the second end (25) of the second body (21) is linked to the hydraulic motor (15) by means of the two pressure inlets (38, 39) of the casing (33) of the pressure difference generator system (29).

4. Hydraulic valve as claimed in any one of claims 1 to 3, in which at least one body (20, 21, 42) with an orifice of said valve (14) has a pin connection system.

5. Hydraulic valve as claimed in any one of claims 1 to 4, in which the pressure inlets (38, 39) of the pressure difference generator system (29) are linked to the hydraulic motor (15) by means of a single pin connection system.

6. Hydraulic valve as claimed in any one of claims 1 to 5, on which the hydraulic motor (15) is directly mounted, comprising, firstly, a collar (52) which connects with the first body (20) and, secondly, the enclosure (47), the upstream chamber (49) of which is connected to the pressure difference generator system (29) via a pipe (53) moulded integrally with the upstream chamber (49), this pipe (53) passing through the downstream chamber (50) in a zone located at the periphery of said membrane (48).

7. Hydraulic valve as claimed in claim 6, in which the collar (52) connecting with the first body (20) has an orifice (55) leaving a passage free for a sensor(56) which detects the travel and/or position of the valve unit (26) within the first body (20).

8. Hydraulic valve as claimed in any one of claims 1 to 7, in which the outlet (34) and return (41) orifices of the domestic water heat exchanger (12) have a seat enabling a self-centring and self-sealing seal (57) to be mounted.

9. Hydraulic valve as claimed in any one of claims 1 to 8, in which the valve unit (26) disposed inside the first body (20) has a device for sealing and protecting the axis (46), comprising in particular a sleeve (45).

10. Hydraulic valve as claimed in any one of claims 1 to 9 in which the restriction means (16) inside the casing (33) of the pressure difference generator system (29) comprise:
- at least one valve (35) facing a valve seat (36),
- at least one calibrated orifice (58) in the vicinity of the valve seat (36) enabling an over-pressure to be created upstream of the valve (35) which actuates the valve (35) enabling the over-pressure to be limited and the requisite flow to be produced,
- pressure inlets (38, 39) operating on a level with the casing (33) on either side of the valve seat (36),
- at least one water flow limiter element (40) disposed upstream of said valve (35),
- at least one filter (41') positioned upstream of said flow limiter element (40).
